# EUROPÄISCHE PATENTSCHRIFT

(11) **EP 0 122 546 B1**
(45) Veröffentlichungstag und Bekanntmachung des Hinweises auf die Patenterteilung: **08.10.1986**
(21) Anmeldenummer: 84103760.9
(22) Anmeldetag: 05.04.1984
(51) Int. Cl.: H01F 19/00

(54) **Zeilentransformator**
Flyback transformer
Transformateur de balayage horizontal

(30) Priorität: 08.04.1983 DE 8310270 U
(43) Veröffentlichungstag der Anmeldung: 24.10.1984
(73) Patentinhaber: Deutsche Thomson-Brandt GmbH, 78003 Villingen-Schwenningen (DE)
(72) Erfinder: Rilly, Gerard, D-7731 Unterkirnach (DE); Weisser, Erich, D-7733 Mönchweiler (DE)

## Beschreibung

Die Erfindung geht aus von einem Zeilentransformator mit einem Wickel aus einer metallischen Folie und dazwischenliegender als Isolation dienender Kunststoffolie, wobei die Wicklungsabgriffe aus quer zur Wicklung eingelegten oder auf die Metallfolie aufgeschweissten über die Folienränder hinausragenden elektrisch leitenden Formteilen bestehen.

Zur Vereinfachung und Verbilligung der Herstellung eines Wickels für einen Zeilentransformator ist es bekannt, den Wickel mit Hilfe einer metallischen Folie herzustellen, wobei als Isolation eine Kunststoffolieneinlage dient. Die einzelnen elektrischen Abgriffe der Wicklung werden durch quer zur Wicklung eingelegte und eingewickelte oder auch auf die metallische Folie aufgeschweisste Drähte oder Formteile hergestellt, die den Folienrand überragen (DE-AS 2 612 465). Dadurch wird ein erheblich geringerer Wickelraum benötigt als mit Drahtwicklungen.

Es sind sogenannte Dioden-Split-Zeilentransformatoren bekannt, die aus einem ersten Wickel bestehen, der die Primärwicklung und die Sekundärwicklungen trägt und die einen zweiten Wickel besitzen, dem die Hochspannung entnommen wird. Der Hochspannungswickel besteht aus mehreren Wickelkammern, in welche die Hochspannungswicklung verteilt wird. Die einzelnen Wicklungsabschnitte in den Kammern sind über Dioden in Serie geschaltet. Die Hochspannungswicklung wird in einem Kunstharz eingebettet zur Erzielung einer ausreichenden Hochspannungsfestigkeit. Es ist dabei eine genügend grosse Kopplung zwischen den Wickeln notwendig, d.h. der Wickelraum ist bei derartigen Transformatoren für den erst genannten Wickel sehr begrenzt. Da die Primärwicklung des ersten Wickels eine relativ hohe Windungszahl besitzt nimmt diese Primärwicklung in Folientechnik zuviel Wickelraum in Anspruch.

### Aufgabe und Lösung

Der Erfindung liegt deshalb die Aufgabe zugrunde, eine möglichst platzsparende Wickeltechnik für einen Dioden-Split-Transformator zu finden.

Diese Aufgabe wird durch die im Kennzeichen des Patentanspruchs angegebene Massnahme gelöst.

Nachstehend soll die Erfindung an einem Ausführungsbeispiel mit Hilfe der Zeichnung näher erläutert werden.

Mit 1 ist der Wickelkörper des ersten Wickels bezeichnet, auf welchem in bekannter Wickeltechnik die Sekundärwicklung, bestehend aus Metallfolien 2 und isolierenden Zwischenlagen 3 angeordnet ist. An denjenigen Stellen der Wicklung, an denen Abgriffe herausgeführt werden, sind metallische Formteile 4 quer zur Folienrichtung angeschweisst, deren Enden über die Folienränder hinausragen. Auf diese Folienwicklung ist eine Primärwicklung, bestehend aus Kupferdrahtwindungen 5 gewickelt. Über diesen Wickel kann der Wickelkörper 6 für die Hochspannungswicklung geschoben werden. Erfindungsgemäss wird nun zwecks Rückführung des Drahtendes 11 der Wicklung 5 ein elektrisch leitendes Formteil 7 in einer Isolierfolienschicht 8, zwischen den beiden Wicklungen 3 und 5 eingebettet, eingefügt, welches an beiden Kopfenden der Wicklung herausragt. Das der Anschlussseite 9 entgegengesetzte Teilstück des Formteils 7 wird mit dem Drahtende 10 der Wicklung 5 verbunden, so dass beide Enden 9, 10 dieser Wicklung auf einer mit den anderen Anschlüssen gemeinsamen Seite liegen. Auf diese Weise ergibt sich eine einfache Rückführung, die nicht aufträgt und somit Platz spart, da ein in den Wickel einbezogenes zusätzliches Formteil den Durchmesser eines Wickels nicht vergrössert wie z.B. eine Rückführung des Drahtendes ausserhalb der Wicklung.

## Patentansprüche

Zeilentransformator mit einem Wickel aus einer metallischen Folie (2) und dazwischenliegender, zur Isolation dienender Kunststoffolie (3), wobei die Wicklungsabgriffe aus quer zur Wicklung eingelegten oder auf die Metallfolie (2) aufgeschweissten, über die Folienränder hinausragenden, elektrisch leitenden Formteilen (4) bestehen, dadurch gekennzeichnet, dass der aus der metallischen Folie (2) bestehende Teil der Wicklung mit seinen Anzapfungen als Sekundärwicklung dient und dass die Primärwicklung (5) des Zeilentransformators aus Drahtwindungen besteht und dass zwischen dem Folienwickel (2) und dem Drahtwickel (5) unter Einschluss einer Isolierfolie (8) in Achsrichtung des Wickels ein weiteres elektrisch leitendes Formteil (7) eingefügt ist, welches den Wickel an beiden Stirnseiten überragt und dass das eine Ende (9) des weiteren Formteils (7) als elektrischer Anschluss für das Drahtende (11) der Primärwicklung (5) dient, welches an der dem elektrischen Anschluss (9) gegenüberliegenden Seite mit dem weiteren Formteil (7) elektrisch leitend verbunden ist.

## Claims

A line transformer having a winding of a metallic foil (2) and an interposed plastic film (3) serving as insulation, wherein the winding taps consist of electrically conducting shaped parts (4) which are inserted transversely to ther winding or welded onto the metal foil (2) and project beyond the edges of the foil, characterised in that the part of the winding consisting of the metallic foil (2) serves, with its taps, as a secondary winding and that the primary winding (5) of the line transformer consists of wire turns and that a further electrically conducting shaped part (7), which projects beyond the winding at both ends, is introduced in the axial direction of the winding between the foil winding (2) and the wire winding (5) with the inclusion of an insulating sheet (8), and that the one extremity (9) of the further shaped part (7) serves as an electrical connection for the end (11) of the wire of the primary (5), which end is connected, in an electrically conducting manner, to the further shaped part (7) at the end opposite to the electrical connection (9).

## Revendications

Transformateur de lignes comportant une bobine formée d'une feuille métallique (2) ₉t d'une feuille de matière plastique (3) intermédiaire servant d'isolation, les prises de l'enroulement se composant de pièces profilées (4) électriquement conductrices, placées transversalement à l'enroulement ou bien soudées sur la feuille métallique (2) en dépassant des bords de feuilles, caractérisé en ce que la partie de l'enroulement se composant de la feuille métallique (2) sert, avec ses prises, d'enroulement secondaire et en ce que l'enroulement primaire (5) du transformateur de lignes se compose de spires de fil, et en ce qu'entre l'enroulement en feuilles (2) et l'enroulement en fil (5) est insérée, avec inclusion d'une feuille isolante (8) dans la direction axiale de la bobine, une autre pièce profilée (7) électriquement conductrice qui dépasse de la bobine sur les deux côtés frontaux et en ce que une des extrémités (9) de l'autre pièce profilée (7) sert de connexion électrique pour l'extrémité de fil (11) de l'enroulement primaire (5), qui est reliée de façon électriquement conductrice avec l'autre pièce profilée (7) sur le côté opposé à la connexion électrique (9).
